# EUROPÄISCHE PATENTSCHRIFT

(11) **EP 0 083 024 B1**
(45) Veröffentlichungstag und Bekanntmachung des Hinweises auf die Patenterteilung: **27.03.1985**
(21) Anmeldenummer: 82111609.2
(22) Anmeldetag: 14.12.1982
(51) Int. Cl.: G21F 5/00

(54) **Behälter zum Langzeitlagern von bestrahlten Kernreaktorbrennelementen**
Long-term storage container for irradiated nuclear fuel elements
Conteneur pour le stockage à long terme des éléments combustibles irradiés

(30) Priorität: 21.12.1981 DE 3150663
(43) Veröffentlichungstag der Anmeldung: 06.07.1983
(73) Patentinhaber: Deutsche Gesellschaft für Wiederaufarbeitung von Kernbrennstoffen mbH, 30014 Hannover (DE); Nukem GmbH, D-63434 Hanau (DE)
(72) Erfinder: Popp, Franz-Wolfgang, Dipl.-Ing., D-3002 Wedemark (DE); Feuring, Kurt, Dipl.-Ing., D-6336 Solms (DE)

## Beschreibung

Behälter für die Langzeitlagerung müssen mechanisch stabil, korrosionsfest und dicht verschlossen sein. Der Behältergrundkörper wird daher aus Stahl oder Gußeisen hergestellt, um die mechanische Stabilität des Behälters zu gewährleisten.

Bevorzugt möchte man für den dickwandigen Behältergrundkörper Gußeisen mit Kugelgraphit (GGG 40) verwenden, weil sphärolithisches Gußeisen sich durch besonders hohe Festigkeit und Zähigkeit auszeichnet.

Die Korrosionsbeständigkeit von Stahl oder Gußeisen ist für den Zweck der Langzeitlagerung ungenügend. Es ist daher bereits vorgeschlagen worden (EP-A-8 211 612.6 [Veröffentlichungsnummer 0 082 467]), auf den Behäitergrundkörper aus Stahl oder Gußeisen außen eine korrosionsfeste Schutzschicht aufzubringen. Diese korrosionsfeste Schutzschicht kann aus Keramik oder Graphit bestehen.

In einer weiteren nicht vorveröffentlichten Patentanmeldung DE-A-3 103 527 wird vorgeschlagen, den Behälter aus einer dickwandigen Stahlschicht mit einer äußeren Schicht aus Zirkaloy-2 herzustellen. Die dünne Beschichtung aus dem korrosionsfesten Zirkaloy-2 soll über den inneren Stahlgrundkörper gezogen und aufgeschrumpft oder auf einen Stahlgrundkörper aufplattiert werden. Die Beschichtung mit Zirkaloy-2 ist sehr teuer und erfordert einen hohen technischen Aufwand zum Aufbringen auf die innere Schicht. Das Schrumpfen oder Aufplattieren der äußeren Zirkaloy-Schicht ergibt keinen einwandfreien Verbund zwischen beiden Behälterschichten. Die Zirkaloy-Schicht ist relativ dünn, so daß Schweißfehler und Werkstoffehler von schwerwiegendem Nachteil für die Dichtigkeit sind.

Der Erfindung liegt die Aufgabe zugrunde, einen Behälter der eingangs beschriebenen Art zu schaffen, der eine äußere Korrosionsschutzschicht aufweist, die mit geringerem technischen Aufwand und geringeren Kosten hergestellt werden kann.

Die Aufgabe wird erfindungsgemäß durch die im Anspruch 1 genannten Merkmale gelöst. Der dickwandige Behältergrundkörper aus sphärolithischem Gußeisen wird in einer Gießform mit der Schmelze des hochlegierten austenitischen Sphärogusses umgossen. Die Oberfäche des Behältergrundkörpers wird angeschmolzen und dadurch entsteht eine gute Verbindung zwischen den beiden Schichten des Behälters. Die gute Verbindung zwischen den beiden Schichten des Behälters wird auch dadurch gefördert, daß der Gefügeaufbau der äußeren Schicht dem Gefügeaufbau des aus sphärolithischem Gußeisen bestehenden Behältergrundkörpers ähnlich ist.

Die äußere Schicht aus hochlegiertem austenitischem Sphäroguß zeichnet sich durch gute Hitze- und Korrosionsbeständigkeit bei guten Bearbeitungs- und Gießeigenschaften aus. Der wesentliche Vorteil dieses Werkstoffes liegt in seiner Kaitschweißbarkeit.

Unter einem kaltschweißbaren Werkstoff wird ein Werkstoff verstanden, der ohne nachträgliche Wärmebehandlung schweißbar ist. Bei derartigen Werkstoffen treten beim Schweißen keine wesentlichen Spannungen oder Gefügeänderungen auf, die durch eine zusätzliche nachträgliche Wärmebehandlung ausgeglichen werden müssen.

Nach dem Beladen des Brennelementbehälters kann der Behälter über einen im Gefügeaufbau dem Material der äußeren Schicht ähnlichen Verschlußdeckel kalt verschweißt werden. Eine anschließende Wärmebehandlung des Behälterkörpers entfällt.

Die äußere gegossene Schicht des Behälters kann eine wesentlich größere Dicke aufweisen, als die auf einem Behältergrundkörper aufplattierte Zirkaloyhülle. Aufgrund der möglichen Dikke und der guten Verbindung zwischen den Schichten ist es möglich, den Behälter nicht nur zur Lagerung, sondern auch zum Transport der bestrahlten Brennelemente zwischen dem Kernkraftwerk und dem Langzeitlager zu benutzen.

Die Erfindung hat den weiteren Vorteil, eine gegen Einwirkungen von außen widerstandsfähige Korrosionsschutzschicht zu erzielen. Sie ist widerstandsfähig gegen mechanische Einwirkungen wie Schlag, Reibung, Scherkräfte sowie gegen Feuer. Weiter wird durch die Erfindung eine gute Reproduzierbarkeit des Behälteraufbaus möglich.

Eine vorteilhafte Ausgestaltung der Erfindung wird durch das Kennzeichen des Anspruches 2 offenbart. Ein derartiger Werkstoff ist GGG NiCr 20.2 (Handelsname: Ni-Resist).

Anhand der Zeichnung wird nachstehend ein Ausführungsbeispiel der Erfindung näher erläutert.

Der die hier nicht gezeigten Brennelemente aufnehmende Behälter weist einen dickwandigen Behältergrundkörper 1 aus sphärolithischem Gußeisen auf. Dieser Behältergrundkörper 1 ist zylindrisch ausgebildet und an einem stirnseitigen Ende offen. Dadurch wird eine Aufnahmeöffnung 2 zum Beladen mit den hier nicht gezeigten Brennelementen gebildet. Der Behältergrundkörper 1 ist außen mit einer vergossenen Schicht 3 aus hochlegiertem austenitischem Sphäroguß versehen. Das offene Ende des Behälters ist von einem Verschlußdeckel 4 abgeschlossen, der aus dem gleichen Werkstoff wie die äußere Schicht 3 des Behältergrundkörpers 1 besteht und mit dieser äußeren Schicht 3 dicht verschweißt ist. In dem Behälter ist ein zweiter Verschlußdeckel 5 angeordnet, der mit dem aus sphärolithischem Gußeisen bestehenden Behältergrundkörper 1 verbunden ist.

Der Behältergrundkörper 1 ist beim Herstellungsvorgang für die Außenschicht 3 als Formteil in die Gießform eingesetzt worden. Nach dem Eingießen der hochlegierten austenitischen Sphärogußschmelze verbindet sich die Oberfläche des Behältergrundkörpers 1 durch Anschmelzen seiner Oberfläche mit der äußeren Schicht 3. Die beiden Schichten 1 und 3 des Behälters sind somit fest miteinander verbunden. Da der Verschlußdeckel 4 aus dem gleichen Werkstoff wie die äußere Schicht 3 besteht und somit auch kaltschweißbar ist, ist eine nachträgliche Wärmebehandlung des Behälters nach dem Verschweißen nicht notwendig.

## Patentansprüche

1. Behälter zum Lagern von radioaktiven Stoffen, insbesondere für die Langzeitlagerung von bestrahlten Kernreaktorbrennelementen, dessen stirnseitige Aufnahmeöffnung durch einen Verschlußdeckel dicht verschlossen ist und bei dem der Behälter aus zwei metallischen Schichten aufgebaut ist, wobei die innere, den Behältergrundkörper bildende Schicht, aus einem mechanisch stabilen, billigen Werkstoff und die äußere Schicht aus einem korrosionsfesten Werkstoff besteht, dadurch gekennzeichnet, daß die innere Schicht (1) aus Gußeisen mit Kugelgraphit oder Lamellengraphit und die äußere Schicht (3) aus einem um die innere Schicht (1) gegossenen, hochlegierten austenitischen Gußwerkstoff mit Kugelgraphit besteht, und daß die Aufnahmeöffnung (2) des Behälters durch einen mit der äußeren Schicht (3) verschweißten Verschlußdeckel (4) verschlossen ist.

2. Behälter nach Anspruch 1, dadurch gekennzeichnet, daß der um die innere Schicht (1) gegossene Gußwerkstoff ein austenitischer Sphäroguß mit max. 3% C; 13-16% Ni sowie geringeren Legierungsbestandteilen von Si, Cu und Cr ist.

## Claims

1. A container for the storage of radioactive substances, in particular for the long-term storage of irradiated nuclear reactor fuel elements, the end receiving opening of which is sealingly closed by a closure cover and wherein the container is constructed from two metal layers, wherein the inner layer which forms the main body of the container comprises a mechanically stable inexpensive material and the outer layer comprises a corrosion-resistant material, characterised in that the inner layer (1) is cast from cast iron with nodular graphite or foliated graphite and the outer layer (3) comprises a high-alloyed austenitic cast material with nodular graphite, which is cast around the inner layer (1), and that the receiving opening (2) of the container is closed by a closure cover (4) which is welded to the outer layer (3).

2. A container according to claim 1 characterised in that the cast material which is cast around the inner layer (1) is an austenitic nodular graphite iron with a maximum of 3% C; 13-16% Ni and small alloying elements of Si, Cu and Cr.

## Revendications

1. Récipient pour stocker des substances radioactives, notamment pour le stockage de longue durée d'éléments combustibles irradiés de réacteurs nucléaires, dont l'ouverture de réception située du côté frontal est fermée de manière hermétique par un couvercle de fermeture, et dans lequel le récipient est constitué de deux couches métalliques, la couche intérieure formant le corps de base du récipient étant en un matériau stable mécaniquement et bon marché, et la couche extérieure en un matériau résistant à la corrosion, caractérisé en ce que:
la couche intérieure (1) est en fonte à graphite sphéroïdale, ou à graphite lamellaire, et la couche extérieure (3) est en un matériau de moulage austénitique à graphite sphéroïdale fortement allié coulé autour de la couche intérieure (1).
et l'ouverture de réception (2) du récipient est fermée par un couvercle de fermeture (4) soudé à la couche extérieure (3).

2. Récipient suivant la revendication 1, caractérisé en ce que le matériau de moulage coulé autour de la couche intérieure (1) est une fonte austénitique à graphite sphéroïdale, contenant 3% au plus de C, de 13 à 16% de Ni, ainsi que Si, Cu et Cr à titre de faibles constituants d'alliages.
